# EUROPÄISCHE PATENTSCHRIFT

(11) **EP 3 050 167 B1**
(45) Veröffentlichungstag und Bekanntmachung des Hinweises auf die Patenterteilung: **08.11.2017**
(21) Anmeldenummer: 14772120.3
(22) Anmeldetag: 23.09.2014
(51) Int. Cl.: H01R 4/50, H01R 4/52, H01R 4/48

(54) **ELEKTRISCHE ANSCHLUSSKLEMME**
ELECTRIC CONNECTION TERMINAL
BORNE DE CONNEXION ÉLECTRIQUE

(30) Priorität: 23.09.2013 DE 102013110475
(43) Veröffentlichungstag der Anmeldung: 03.08.2016
(73) Patentinhaber: Phoenix Contact GmbH & Co. KG, 32825 Blomberg (DE)
(72) Erfinder: WENDT, Andreas, 13407 Berlin (DE); BRAND, Fredrik, 32816 Schieder-Schwalenberg (DE)
(74) Vertreter: Janke, Christiane
(86) Internationale Anmeldenummer: PCT/EP2014/070176
(87) Internationale Veröffentlichungsnummer: WO 2015/040231

(56) Entgegenhaltungen:
- WO-A1-2013/004343
- DE-A1- 1 928 580
- GB-A- 943 493

## Beschreibung

Die vorliegende Erfindung betrifft eine elektrische Anschlussklemme zum Anschließen wenigstens eines Leiters und insbesondere eine elektrische Anschlussklemme, welche sich auch zum Anschließen von Leitern mit großen Querschnitten eignet.

Im Stand der Technik sind verschiedene Anschlussklemmen bekannt geworden, die sich auch zum Anschluss von Leitern großer Durchmesser eignen. So können beispielsweise Leiter mit großen Querschnitten an Schraubklemmen angeschlossen werden. Dabei wird der Leiter über eine Schraubverbindung an der elektrischen Anschlussklemme festgeklemmt. Nachteilig bei solchen Schraubklemmen ist es allerdings, dass ein einfaches Einschwenken des abisolierten Leiters von oben nicht ohne Weiteres möglich ist. Dies führt insbesondere bei großen und massiv ausgebildeten Leitern dazu, dass die Montage erheblich erschwert wird, da der Leiter umgebogen und axial von vorne in die Schraubklemme eingeführt werden muss, bevor der Leiter geklemmt werden kann.

Leichter ist demgegenüber die Montage bei einer elektrischen Anschlussklemme, welche das Einschwenken eines anzuschließenden Leiters von oben erlaubt. Dabei kann der anzuschließende Leiter zuvor auf die passende Länge gekürzt werden und wird dann bei der Montage eingeschwenkt.

Mit der WO 2013/004343 A1 ist eine solche Anschlussklemme bekannt geworden. Bei dieser bekannten elektrischen Anschlussklemme umfasst der Klemmhebel mehrere Klemmfedern und einen Klemmfuß am Ende der Klemmfedern, um einen aufgenommenen Leiter an dem Strombalken zu klemmen. Der Klemmhebel ist mit einem Handhebel verbunden, über den die Betätigung erfolgt. Dadurch können ein dynamisches Übersetzungsverhältnis beim Schließvorgang und eine hohe Klemmkraft erzielt werden. Nachteilig an der bekannten Anschlussklemme ist der relativ kompliziert aufgebaute Klemmhebel, bei dem die einzelnen Klemmfedern schwierig zu fertigen sind und bei dem gegebenenfalls auch noch Setzungserscheinungen auftreten können.

Vor dem bekannten Stand der Technik ist es deshalb die Aufgabe der vorliegenden Erfindung, eine elektrische Anschlussklemme zur Verfügung zu stellen, welche weniger kompliziert aufgebaute Einzelteile benötigt und einen ähnlich großen oder noch größeren Öffnungsbereich des Klemmhebels bei einer relativ geringen oder wohlmöglich geringeren Betätigungskraft zur Verfügung stellt.

Diese Aufgabe wird durch eine elektrische Anschlussklemme mit den Merkmalen des Anspruchs 1 gelöst. Bevorzugte Weiterbildungen der erfindungsgemäßen Anschlussklemme sind Gegenstand der Unteransprüche. Weitere Vorteile und Merkmale der vorliegenden Erfindung ergeben sich aus der allgemeinen Beschreibung und der Beschreibung des Ausführungsbeispiels.

Eine erfindungsgemäße elektrische Anschlussklemme dient zum elektrisch kontaktierenden Anschluss wenigstens eines Leiters eines an einer Halterung aufgenommenen Strombalkens. Es ist wenigstens eine Klemmfeder zum Aufbringen einer Klemmkraft vorgesehen. Ein schwenkbarer Klemmhebel dient zum Klemmen des Leiters. Dabei weist die Klemmfeder einen ersten Schenkel und wenigstens einen zweiten Schenkel auf. Die Klemmfeder ist mit dem ersten Schenkel gelenkig an den Klemmhebel gekoppelt. Die Klemmfeder ist mit dem zweiten Schenkel gelenkig an den Hilfshebel gekoppelt. Der Hilfshebel und der Klemmhebel sind verschwenkbar an der Halterung angeordnet.

Die erfindungsgemäße elektrische Anschlussklemme hat viele Vorteile, da sie einen Aufbau mit weniger Bauteilen und mit einfach aufgebauten Bauteilen erlaubt. Dadurch, dass ein Kraftschluss von der Halterung über den Klemmhebel, die Klemmfeder und den Hilfshebel erfolgt, kann mit relativ wenigen und konstruktiv einfachen Bauteilen einerseits sogar eine noch höhere Klemmkraft und andererseits sogar ein noch größerer Öffnungswinkel erreicht werden.

Die Halterung kann auch als Klemmkörper bezeichnet werden und dient zu Aufnahme des Strombalkens und zur schwenkbaren Befestigung des Klemmhebels.

Die erfindungsgemäße elektrische Anschlussklemme stellt eine Kipp-Hebelklemme mit dynamischer Hebelübersetzung zur Verfügung.

Vorzugsweise beträgt ein Öffnungswinkel zwischen dem Strombalken und der Klemmkante im Öffnungszustand wenigstens 45°. Insbesondere ist der Öffnungswinkel bzw. der maximale Öffnungswinkel größer 60° und vorzugsweise größer 75°. Öffnungswinkel von 90° und sogar mehr als 90° sind möglich und bevorzugt. Durch große Öffnungswinkel und einen nach oben hin frei zugänglichen Einschwenkbereich wird eine einfache Montage auch von Leitern mit großen Querschnitten ermöglicht, da die Leiter einfach von "oben", d.h. von der dem Strombalken gegenüberliegenden Seite in die Anschlussklemme eingeschwenkt werden können. Ein Umbiegen und Zurückschieben der in der Regel starren Leiter, um den Leiter dann von vorn in die Anschlussklemme einzuschieben, ist nicht nötig.

Vorzugsweise sind an dem Klemmhebel eine erste Schwenkachse und wenigstens eine davon beabstandete zweite Schwenkachse vorgesehen. Insbesondere verfügt die Klemmfeder über eine erste Achsaufnahme und wenigstens eine davon beabstandete und insbesondere parallele zweite Achsaufnahme. Vorzugsweise ist der Hilfshebel mit einer ersten Dreheinheit und wenigstens einer davon beabstandeten und insbesondere parallelen zweiten Dreheinheit ausgerüstet. Das bedeutet, dass der Klemmhebel, die Klemmfeder und vorzugsweise der Hilfshebel jeweils über zwei voneinander entfernte separate und insbesondere parallele Gelenkstellen verfügen.

Vorzugsweise ist der Klemmhebel über die erste Schwenkachse verschwenkbar an der Halterung befestigt. Insbesondere ist die erste Achsaufnahme der Klemmfeder an dem ersten Schenkel der Klemmfeder vorgesehen und es ist die zweite Achsaufnahme der Klemmfeder an dem zweiten Schenkel der Klemmfeder vorgesehen. Vorzugsweise ist die an dem ersten Schenkel angeordnete erste Achsaufnahme der Klemmfeder mit der zweiten Schwenkachse des Klemmhebels gekoppelt.

Vorteilhafterweise weist die erste Dreheinheit des Hilfshebels eine Achse auf, die schwenkbar mit der zweiten Achsaufnahme an dem zweiten Schenkel der Klemmfeder verbunden ist. Insbesondere ist die zweite Dreheinheit des Hilfshebels schwenkbar an der Halterung angeordnet.

Vorzugsweise weist die zweite Dreheinheit des Hilfshebels eine abgerundete Außenkontur auf, die an einer angepassten abgerundeten Ausnehmung der Halterung schwenkbar aufgenommen ist. Besonders bevorzugt weisen die Außenkontur und die Ausnehmung jeweils eine kreisrunde Form oder die Form eines Kreissegmentes auf. Insbesondere ist die zweite Dreheinheit des Hilfshebels schwenkbar oder drehbar an der abgerundeten Außenkontur der Halterung aufgenommen und vorzugsweise abgestützt.

Es ist möglich und bevorzugt, dass die zweite Dreheinheit des Hilfshebels eine Öffnung umfasst, in die eine Führungsachse eingeführt ist. Dabei kann die zweite Dreheinheit über die Führungsachse an der Öffnung drehbar gelagert sein. Möglich ist es aber auch, dass die Führungsachse in der Öffnung nicht zur Übertragung von Kräften, sondern im Wesentlichen nur zur Führung dient. Die Führungsachse kann beispielsweise Teil des Gehäuses sein und beispielsweise aus einem Kunststoffzapfen bestehen, der in die Öffnung eingeschwenkt oder eingeklipst wird. Möglich ist es aber auch, dass die Führungsachse eine Achse an der Halterung ist oder aber separat in die Halterung eingeführt wird, um den Hilfshebel an der zweiten Dreheinheit schwenkbar aufzunehmen und/oder abzustützen.

In allen Ausgestaltungen ist es bevorzugt, dass die Klemmfeder Teil einer Betätigungseinheit ist. In einer einfachen Ausgestaltung besteht die Betätigungseinheit nur aus der Klemmfeder. Die Klemmfeder hat vorzugsweise eine Doppelfunktion: die Klemmfeder dient zum Aufbringen der Klemmkraft und gleichzeitig auch als Betätigungshebel.

An der Betätigungseinheit ist vorzugsweise wenigstens eine Werkzeugöffnung vorgesehen, um ein Werkzeug einzuführen und die elektrische Anschlussklemme zu betätigen, um beispielsweise einen elektrischen Leiter zu klemmen oder die Klemmung wieder aufzuheben.

Die Betätigungseinheit weist vorzugsweise eine Werkzeugaufnahme auf. Die Werkzeugaufnahme kann an einem Einsatzteil vorgesehen sein. Möglich und bevorzugt ist es, dass die Klemmfeder beispielsweise einen im Wesentlichen C-förmigen Querschnitt aufweist, und dass der Innenbereich des Querschnittes wenigstens teilweise durch das Einsatzteil ausgefüllt ist. An dem Einsatzteil kann die Werkzeugaufnahme vorgesehen sein, die beim Betätigen als Gegenlager dient, um die Betätigungskräfte zu übertragen.

Das Einsatzteil kann beispielsweise aus Kunststoff bestehen. Möglich ist es aber auch, dass die Werkzeugaufnahme und/oder ein Gegenlager durch an der Klemmfeder umgebogene Laschen oder dergleichen zur Verfügung gestellt wird.

Vorzugsweise ist ein Innendurchmesser der Werkzeugöffnung größer als ein Innendurchmesser der Werkzeugaufnahme. Dadurch ergeben sich viele Möglichkeiten, da für beispielsweise unterschiedliche Geometrien und Einsatzzwecke der elektrischen Anschlussklemme unterschiedliche Winkel der Werkzeugaufnahme an dem Einsatzteil vorgesehen werden können. Je nach Zugänglichkeit und geometrischen Verhältnissen kann die Ausrichtung der Werkzeugaufnahme an dem Einsatzteil unterschiedliche Winkel zur Oberfläche der Werkzeugöffnung an der Klemmfeder aufweisen. So kann durch unterschiedliche Einsatzteile eine unterschiedliche Konfiguration der gesamten Anschlussklemme ermöglicht werden. Dadurch kann für unterschiedliche Anschlussklemmen nur durch Austausch eines einzigen einfachen Bauteils eine erweiterte Anwendungsmöglichkeit erzielt werden, ohne den Vorratsbedarf an Teilen wesentlich zu erhöhen.

Die Werkzeugaufnahme erstreckt sich vorzugsweise quer zu dem Strombalken. Der Winkel zwischen der Werkzeugaufnahme und dem Strombalken kann im Öffnungszustand variieren und hängt vom vorgesehenen Einsatzzweck ab.

Die Betätigungseinheit wirkt vorzugsweise über den Hilfshebel auf den Klemmhebel ein.

In einfachen Ausgestaltungen besteht die Betätigungseinheit praktisch nur aus der Klemmfeder, an der die Werkzeugöffnung vorgesehen ist. Möglich ist es auch, dass an der Klemmfeder ein Hebelfortsatz oder dergleichen vorgesehen ist, um die Anschlussklemme auch ohne zusätzliches Werkzeug betätigen zu können.

In besonders bevorzugten Ausgestaltungen wirkt die Klemmfeder wenigstens im Klemmzustand als Zugfeder. Insbesondere ist die Klemmfeder wenigstens im Öffnungszustand im Wesentlichen entspannt. Besonders bevorzugt ist die Klemmfeder im Öffnungszustand vollständig entspannt. Unter dem Begriff "im Wesentlichen entspannt" wird im Sinne der vorliegenden Erfindung insbesondere eine wirksame Kraft verstanden, die kleiner als 10 % der maximal vorgesehenen Klemmkraft beträgt.

In allen Ausgestaltungen ist es bevorzugt, dass sich der Klemmhebel in dem Klemmzustand hinter einem Totpunkt befindet. Dadurch wird zunächst ein Kraftaufwand benötigt, um den Klemmhebel aus dem Klemmzustand wieder in die Öffnungsstellung zu überführen. Das führt zu einer Selbstsicherung bzw. zu einer Selbsthemmung des Klemmzustands und erhöht die Sicherheit. Realisiert wird dies vorzugsweise dadurch, dass sich die als Zugfeder wirkende Klemmfeder vor dem Erreichen des Klemmzustands wieder etwas zusammenziehen kann, sodass die Spannung etwas nachlässt.

In allen Ausgestaltungen ist es bevorzugt, dass das Ende des ersten Schenkels und/oder das Ende des zweiten Schenkels der Klemmfeder jeweils umgebogen ist, um jeweils die erste und/oder die zweite Achsaufnahme zu bilden. Das ermöglicht eine einfache Fertigung der Klemmfeder und eine zuverlässige Funktion.

In besonders bevorzugten Ausgestaltungen der Erfindung sind wenigstens die Halterung und der Klemmhebel und der Hilfshebel als gestanzte Biegeteile ausgeführt. Das ermöglicht eine besonders einfache und kostengünstige Fertigung und Montage.

Vorzugsweise ist an dem Strombalken wenigstens eine Nut zur Sicherung eines an dem Strombalken aufgenommenen und dort geklemmten Leiters vorgesehen. Besonders bevorzugt ist die Nut an dem Strombalken quer zur Einführöffnung vorgesehen und ist wenigstens etwa dort angeordnet, wo der Klemmhebel den Leiter gegen den Strombalken klemmt.

Vorzugsweise ist wenigstens ein Durchsteckschutz vorgesehen, welche ein Durchstecken eines aufgenommenen Leiters durch die Anschlussklemme verhindert. Beispielsweise kann ein solcher Durchsteckschutz aus einem in einer weiteren oder anderen Nut des Strombalkens aufgenommenen Teil bestehen, welches von außen durch entsprechende Löcher in der Halterung eingeführt wird und somit an der Halterung gesichert aufgenommen ist.

Die erfindungsgemäße elektrische Anschlussklemme ermöglicht die Aufbringung einer hohen Klemmkraft bei einem gleichzeitig möglichen großen Öffnungswinkel, der 60 oder 75° erreichen und überschreiten kann. Auch bei Leitern mit großen Querschnitten von 20 mm², 25 mm² oder 30 mm² oder 35 mm² wird nach einem erstmaligen Klemmen und der Entnahme eines solches Leiters eine Nullklemmung ermöglicht, bei der durch den Klemmhebel ein dünner Leiter mit Durchmessern von 1 mm, 0,5 mm oder weniger noch zuverlässig geklemmt werden kann.

Bei Überführen der elektrischen Anschlussklemme von dem Öffnungszustand in den Klemmzustand wird zunächst der Klemmhebel kraftlos oder doch nahezu kraftlos weitgehend geschlossen, bevor beim Weiterschwenken des Werkszeugs eine hohe Klemmkraft aufgebracht wird.

Die elektrische Anschlussklemme ist insbesondere als eine Kniehebelklemme ausgebildet, die das einfache, schnelle und sichere Beschalten von verschiedensten Leiterquerschnitten ermöglicht. Das Prinzip dieser Kniehebelklemme basiert dabei auf einem Hebelmechanismus, an den ein Federmechanismus in Form einer Klemmfeder anschließt, um eine sehr große Kontaktnormalkraft auf den Leiter zu übertragen. Damit eine solch große Kraft erzeugt werden kann, ohne dass die Klemmfeder zu groß dimensioniert werden muss bzw. Schäden an der Klemmfeder auftreten, sollte die Federgeometrie einer bestimmten Formgebung entsprechen. Damit die Dimension der gesamten Kniehebelklemme im Rahmen einer im Schaltschrank eingesetzten Größe bleibt und vorzugsweise ferner der Materialeinsatz für die Klemmfeder gering ausfällt, wird besonders bevorzugt eine optimale Geometrie eingesetzt.

Vorteilhafter Weise weist die Klemmfeder wenigstens eine 1,5-fache S-Form auf. Somit wirkt die Klemmfeder wie zwei in Reihe geschaltete Federn mit erhöhter Federsteifigkeit bei gleichem Materialeinsatz und gleicher Baugröße. Die Klemmfeder besitzt an den Enden jeweils eine Achsaufnahme von z. B. der Art einer Öse für anzubindende Bauteile. Zwischen den Achsaufnahmen (Ösen) wird über die 1,5-fache S-Form eine Verbindung hergestellt. Die Biegeradien, sowohl der äußeren Biegung an den beiden Enden, als auch der mittleren Biegung richten sich nach dem Kraftverhältnis und der Federrate, die die Klemmfeder besitzen soll. Bei großer Federrate der Klemmfeder sollten die äußeren Radien kleiner und der mittlere Radius größer gestaltet werden. Für eine kleinere Federrate kann umgekehrt verfahren werden.

Die Kontur kann natürlich auch aus weiteren Federn und aus mehr Radien als dem 1 ,5-fachen eines "S" bestehen und beliebig mehr S-artige-Formen aufweisen. Je mehr S-Formen vorhanden sind, desto steifer wird die Klemmfeder.

Vorzugsweise weist die Klemmfeder wenigstens im Wesentlichen wenigstens eine 1,5-fache S-Form auf. Besonders bevorzugt weist die Klemmfeder eine 1,5-fache S-Form auf. Insbesondere weist die Klemmfeder in dem Bereich der 1,5-fachen S-Form einen Krümmungsabschnitt mit einem Außenradius (R2) und zwei Krümmungsabschnitte mit Innenradien (R1) auf, wobei die Krümmungen mit den Innenradien zu der Seite mit dem ersten Schenkel und dem zweiten Schenkel hin geöffnet sind und wobei der Krümmungsabschnitt mit dem Außenradius zu der anderen entgegengesetzten Seite hin geöffnet ist.

Dabei befinden sich die Abschnitte mit den Krümmungen mit Innenradien räumlich zwischen dem ersten Schenkel und dem zweiten Schenkel.

Besonders bevorzugt besteht die Klemmfeder aus dem ersten Schenkel und dem zweiten Schenkel und mehreren Krümmungsabschnitten dazwischen, nämlich vorzugsweise wenigstens zwei Krümmungsabschnitten mit Innenradien und einem dazwischen vorgesehenem Krümmungsabschnitt mit einem Außenradius.

Besonders vorteilhaft ist es, wenn der Außenradius (R2) größer ist als die Innenradien (R1).
Weitere Vorteile und Merkmale der vorliegenden Erfindung ergeben sich aus dem Ausführungsbeispiel, welches im Folgenden mit Bezug auf die beiliegenden Figuren erläutert wird.

In den Figuren zeigen:
- Fig. 1: eine perspektivische Ansicht einer Reihenklemmen mit mehreren erfindungsgemäßen Anschlussklemmen;
- Fig. 2: eine schematische perspektivische Darstellung einer einzelnen elektrischen Anschlussklemme;
- Fig. 3: eine schematische perspektivische Darstellung der elektrischen Anschlussklemme mit eingeführtem Werkzeug;
- Fig. 4: eine Vorderansicht der elektrischen Anschlussklemme;
- Fig. 5: eine Seitenansicht der elektrischen Anschlussklemme;
- Fig. 6: eine geschnittene Seitenansicht der elektrischen Anschlussklemme;
- Fig. 7: eine Draufsicht auf die elektrische Anschlussklemme;
- Fig. 8: eine stark schematische Seitenansicht der elektrischen Anschlussklemme im Öffnungszustand;
- Fig. 9: eine stark schematische Seitenansicht der elektrischen Anschlussklemme in einer Zwischenstellung;
- Fig. 10: eine stark schematische Seitenansicht der elektrischen Anschlussklemme im Klemmzustand;
- Fig. 11: eine schematische Ansicht des Wirkprinzips der Klemmfeder für eine Anschlussklemme nach Fig. 2; und
- Fig. 12: eine schematische Seitenansicht der Wirkung der Klemmfeder.

Figur 1 zeigt eine schematische perspektivische Darstellung einer Reihenklemme 200, die aus mehreren aneinandergereihten erfindungsgemäßen elektrischen Anschlussklemmen 100 besteht. Insgesamt ist hier ein Gehäuse 150 für die dargestellten elektrischen Anschlussklemmen 100 vorgesehen. Es ist auch möglich, dass jede einzelne elektrische Anschlussklemme ein einzelnes Gehäuse 150 aufweist. Vorzugsweise besteht ein solches Gehäuse 150 aus einem elektrischen nicht leitenden Material.

Jede einzelne elektrische Anschlussklemme 100 weist eine Halterung 108 auf, die als Haltekörper und Klemmkörper dient. Es ist jeweils ein nach oben offener Einführbereich bzw. Einschwenkbereich 115 vorgesehen, um einen elektrischen Leiter 126 bzw. ein elektrisches Kabel 125 in der Halterung 108 aufzunehmen und an dem Strombalken 110 zu klemmen.

Während von den vier in Fig. 1 dargestellten elektrischen Anschlussklemmen 100 die linken drei sich im Klemmzustand 145 befinden, ist die am weitesten rechts angeordnete Anschlussklemme 100 geöffnet und befindet sich im Öffnungszustand 144. Schon in der schematischen perspektivischen Darstellung gemäß Fig. 1 ist klar erkennbar, dass der Öffnungswinkel zwischen dem Strombalken 110 und dem Klemmhebel sehr groß ist und hier nahezu 90° beträgt, sodass ein einfaches Einschwenken eines Leiters von oben in die Öffnung ermöglicht wird.

Figur 2 zeigt in einer schematisch vergrößerten perspektivischen Darstellung eine einzige elektrische Anschlussklemme 100, bei der das Gehäuse 150 weggelassen wurde, um die einzelnen Bauteile besser darstellen und erkennen zu können.

Die elektrische Anschlussklemme 100 verfügt über eine Halterung 108 mit zwei seitlichen Wänden 123, die insgesamt einen etwa U-förmige Querschnitt aufweist. Die Halterung 108 besteht aus einem Biegestanzteil. An der Halterung 108 ist den Strombalken 110 aufgenommen. Ein Durchsteckschutz 117 ist an einer Nut 116 (vgl. Fig. 6) angeordnet und verhindert ein Durchstecken eines eingeschobenen Leiters und sichert zudem den Strombalken 110 innerhalb der Halterung 108.

Die elektrische Anschlussklemme verfügt weiterhin über einen Klemmhebel 102, der über eine erste Schwenkachse 113 verschwenkbar an der Halterung 108 aufgenommen ist. Der Klemmhebel 102 weist eine zweite Schwenkachse 114 auf, die von der ersten Schwenkachse 113 beabstandet angeordnet ist. An der zweiten Schwenkachse 114 ist schwenkbar ein Ende eines ersten Schenkels 136 der Klemmfeder 101 aufgenommen. Die erste Schwenkachse 113 und die zweite Schwenkachse 114 sind hier wenigstens etwa parallel ausgerichtet.

Die Klemmfeder 101 mit dem ersten Schenkel 136 und dem zweiten Schenkel 137 hat eine insgesamt etwa C-förmige Gestalt. An dem Ende des zweiten Schenkels 137 ist die Klemmfeder 101 verschwenkbar an der Achse 112 aufgenommen bzw. gelagert. Die Achse 112 ist Teil der ersten Dreheinheit 129 an einem ersten Ende des Hilfshebels 104. Der Hilfshebel 104 besteht aus zwei parallelen seitlichen Wänden 121, die über einen Querverbinder 105 miteinander verbunden sind. Der Querverbinder 105 weist in einer Vorderansicht eine etwa U-förmige Gestalt auf, um ein Verschwenken des zweiten Schenkels 137 der Klemmfeder 101 an der ersten Dreheinheit 129 des Hilfshebels 104 zu ermöglichen. Der Hilfshebel 104 ist ebenfalls ein einteiliges Biegestanzteil.

An dem zweiten Ende des Hilfshebels 104 ist eine zweite Dreheinheit 130 vorgesehen. Dabei umfasst die zweite Dreheinheit 130 ein zentrales Loch 111, in welches ein in Figur 2 nicht sichtbarer Kunststoffzapfen als Führungsachse 151 des Gehäuses 150 eingreift (vgl. Fig. 6), um die zweite Dreheinheit 130 zu führen. Möglich ist es aber auch, dass die zweite Dreheinheit 130 an dem Loch 111 drehbar gelagert wird.

Hier ist die zweite Dreheinheit 130 und damit der Hilfshebel 104 über die runde Außenform 107, die an der runden Aussparung 106 aufgenommen ist, verschwenkbar gelagert. Die virtuelle Drehachse erstreckt sich zentral durch die Öffnung 111. Bei einem Verschwenken des Hilfshebels 104 dreht sich die runde Außenkontur 107 der zweiten Dreheinheit 130 innerhalb der runden Aussparung 106 an der Halterung 108 um die virtuelle Drehachse. Es wird eine effektive Kraftüberleitung in hier vertikaler Richtung, also in einer Richtung quer zum Strombalken 110, ermöglicht. Die virtuelle Drehachse durch die Öffnung 111 ist hier parallel zu der Achse 112 ausgerichtet, die wiederum wenigstens etwa parallel zu der Schwenkachse 114 ausgerichtet ist.

Die Klemmfeder 101 mit ihrer insgesamt etwa C-förmigen Seitenansicht weist im Inneren des "C" einen Einsatz auf, der hier als Kunststoffeinsatz 118 ausgeführt ist und als Gegenlager für ein Werkzeug 120 (vgl. Figur 3) bei der Betätigung der Anschlussklemme 100 dient. Die Klemmfeder 101 wird hier auf Zug belastet, sodass sich im Belastungsfall die beiden Schenkel 136 und 137 der Klemmfeder 101 voneinander entfernen.

Die Klemmfeder 101 dient hier auch als Betätigungseinheit 103 bzw. als Betätigungshebel und umfasst neben der Klemmfeder 101 noch den Kunststoffeinsatz 118. An dem zweiten Schenkel 137 der Klemmfeder 101 ist eine Werkzeugöffnung 109 vorgesehen, durch die ein Werkzeug 120 wie ein Schraubendreher eingeführt werden kann, um mit der Bewegung des Schraubendrehers die Anschlussklemme 100 aus dem Öffnungszustand 144 in den Klemmzustand 145 und wieder zurück zu überführen.

Figur 3 zeigt eine schematisch perspektivische Darstellung der Anschlussklemme 100 mit einem als Einsteckteil ausgeführten Kunststoffeinsatz 118. Durch Verschwenken des Werkzeugs 120 im Uhrzeigersinn, d. h., in Richtung des Klemmhebels 102 wird die elektrische Anschlussklemme 100 in den Klemmzustand 145 überführt.

Figur 4 zeigt eine Vorderansicht der elektrischen Anschlussklemme 100, in der die etwa U-förmige Gestalt der Halterung 108 mit dem darin eingelegten Strombalken 110 erkennbar ist. Angezogen sind auch der Klemmhebel 102 mit der Klemmkante und der Kunststoffeinsatz 118 als Gegenlager und die erste Schwenkachse 113, an der der Klemmhebel 102 verschwenkbar an der Halterung 108 aufgenommen ist.

Figur 5 zeigt eine Seitenansicht der elektrischen Anschlussklemme 100. An dem Klemmhebel 102 sind die erste Schwenkachse 113 und die zweite Schwenkachse 114 aufgenommen. Der Klemmhebel 102 ist insgesamt um die an der Halterung 108 aufgenommene Schwenkachse 113 verschwenkbar, sodass mit der Verschwenkung des Klemmhebels 102 auch die Klemmkante 122 verschwenkt wird.

An der zweiten Schwenkachse 114 des Klemmhebels 102 ist der erste Schenkel 136 der Klemmfeder 101 drehbar aufgenommen. Der zweite Schenkel 137 der Klemmfeder 101 ist gegenüber der ersten Dreheinheit 129 des Hilfshebels 104 verschwenkbar. Die zweite Dreheinheit 130 des Hilfshebels 104 ist über die runde Außenform 107 an der runden Aussparung 106 der Halterung 108 drehbar aufgenommen.

Figur 6 zeigt eine geschnittene Seitenansicht der elektrischen Anschlussklemme 100. Dabei ist der Kunststoffeinsatz 118 erkennbar, der an der Klemmfeder 101 aufgenommen ist. In dem Kunststoffeinsatz 118 ist eine Aufnahmeöffnung 132 zur Aufnahme eines Werkzeugs 120 vorgesehen. Dabei ist ein Innendurchmesser 109a der Werkzeugöffnung 109 in der Klemmfeder mit einem größeren Durchmesser versehen als der Innendurchmesser 132a der Aufnahmeöffnung 132 in dem Kunststoffeinsatz 118. Dadurch kann die Klemmfeder 101 für die Verwendung mit unterschiedlichen Kunststoffeinsätzen 118 bzw. mit Kunststoffeinsätzen 118 mit unterschiedlichen Aufnahmeöffnungen 132 vorgesehen sein. Das erlaubt die Zurverfügungstellung unterschiedlicher Anschlussklemmen 100, bei denen sich nur der Kunststoffeinsatz 118 unterscheidet und somit der Bedienwinkel ändert.

Der Klemmhebel 102 weist zwei parallele Seitenwände auf, zwischen denen die Klemmkante 122 vorgesehen ist. Auch der Klemmhebel 102 ist hier als einteiliges Stanzbiegeteil ausgeführt.

In dem Strombalken 110 ist eine Nut 116 vorgesehen, in die ein stabförmiger Durchsteckschutz 117 ausgeführt ist, der in entsprechenden seitlichen Öffnungen in den Wänden 123 der Halterung 108 aufgenommen ist. Dadurch findet eine Sicherung des Strombalkens 110 in axialer Richtung statt und außerdem wird ein Durchsteckschutz für einen Leiter 126 ermöglicht.

Des Weiteren ist eine Nut 131 in dem Strombalken 110 vorgesehen, die dort angeordnet ist, wo die Klemmkante 122 einen eingeschobenen Leiter 126 gegen den Strombalken 110 drückt. Dadurch können sich beim Klemmvorgang Leiter 126 in die Nut 131 hineinverformen, sodass ein effektiver Auszugschutz gewährleistet werden kann.

In der Schnittdarstellung gemäß Figur 6 ist die erste Achsaufnahme 127 an dem ersten Schenkel 136 der Klemmfeder 101 geschnitten erkennbar. Dabei umgreift die erste Achsaufnahme 127 die zweite Schwenkachse 114 des Klemmhebels 102. An dem anderen Ende der Klemmfeder 101, nämlich dem zweiten Schenkel 137, ist die zweite Achsaufnahme 128 geschnitten erkennbar, die die Achse 112 der ersten Dreheinheit 129 des Hilfshebels 104 umgreift.

Im Schnitt dargestellt ist die Führungsachse 151 in dem Loch 111 bzw. der virtuellen Drehachse der zweiten Dreheinheit 130 des Hilfshebels 104.

Figur 7 zeigt eine Draufsicht auf die elektrische Anschlussklemme 100. An der Klemmfeder 101 ist die Werkzeugöffnung 109 erkennbar. Der Hilfshebel 104 umgreift mit dem Querverbinder 105 den zweiten Schenkel 137 der Klemmfeder 101. Der Klemmhebel 102 weist die hier nach rechts ausgerichtete Klemmkante 122 auf, die im Klemmzustand in die Nut 131 eingreift oder ein Leiter gegen die Nut 131 des Strombalkens drückt.

Mit Bezug auf die Figuren 8 bis 10 wird im Folgenden die Funktion der elektrischen Anschlussklemme 100 erläutert. In Figur 8 ist schematisch ein Kabel 125 mit einem elektrischen Leiter 126 eingezeichnet. In den Darstellungen gemäß der Figuren 8 bis 10 wurden verschiedene Teile der elektrischen Anschlussklemme 100 weggelassen, um die Funktion besser verdeutlichen zu können.

Hier in Figur 8 wurde die Halterung 108 nicht dargestellt. Zu berücksichtigen ist aber, dass der Klemmhebel 102 über die erste Schwenkachse 113 fest mit der Halterung 108 verbunden ist. Außerdem stützt sich die zweite Dreheinheit 130 des Hilfshebels 104 mit der runden Außenform 107 an der entsprechend rund ausgebildeten Aussparung 106 der Halterung 108 hier ortsfest ab.

Der Öffnungswinkel 146 zwischen dem Strombalken 110 und der Klemmkante 122 des Klemmhebels 102 beträgt hier weitaus mehr als 75° und nahezu 90°. Je nach geometrischer Auslegung des Klemmhebels 102 kann der Öffnungswinkel 146 auch noch größer gewählt werden. In der Regel reicht dieser Öffnungswinkel 146 aber aus, um auch besonders starre Leiter 126 mit großen Querschnitten in den Einschwenkbereich 115 von oben einschwenken zu können.

Während Figur 8 den Öffnungszustand 144 darstellt, zeigt Figur 9 einen Zwischenzustand, in dem der Klemmhebel 102 schon erheblich verschwenkt wurde. Das erfolgt dadurch, dass ein Werkzeug in die Werkzeugöffnung 109 an der Klemmfeder 101 eingeführt wird und in der Darstellung gemäß der Figuren 8 bis 10 im Uhrzeigersinn verschwenkt wird. Bei der Überführung von dem in Figur 8 dargestellten Zustand in den in Figur 9 dargestellten Zustand verfolgt das Verschwenken praktisch kraftlos, da sich der Abstand der beiden Schenkel 136 und 137 der Klemmfeder 101 nicht oder praktisch fast nicht verändert und sich somit die Federspannung nicht ändert. Dadurch wird eine angenehme Bedienung erreicht.

Bei Leitern mit sehr großen Querschnitten kann in dem in Figur 9 dargestellten Zustand schon fast ein Anliegen der Klemmkante 122 an dem Leiter 126 erreicht werden. Bei der Überführung von dem Zustand in Figur 8 in den in Figur 9 dargestellten Zustand verschwenken der Klemmhebel 102, die Klemmfeder 101 und der Hilfshebel 104 jeweils gekoppelt miteinander.

Figur 10 zeigt den Klemmzustand 145. Klar erkennbar ist, dass auch eine Nullklemmung erzielbar ist, in der auch Leiter mit kleinstem Querschnitt geklemmt werden können. Die Klemmkante 122 liegt in Figur 10 in der Nut 131 des Strombalkens 110 an. Bei der Verschwenkung von dem in Figur 9 dargestellten Zustand in den Klemmzustand 145 gemäß Figur 10 wird die Klemmfeder 101 gespannt, wobei sich der Abstand des ersten Schenkels 136 von dem zweiten Schenkel 137 weitet. Durch die stabile Klemmfeder 101 wird deshalb eine hohe Klemmkraft erzeugt.

In Figur 10 ist ein selbstgehemmter Zustand dargestellt. Bei der Verschwenkung der Klemmfeder 101 und des Hilfshebels 104 wurde ein Totpunkt überschritten, sodass in dem Klemmzustand 145 die Klemmfeder 101 geringfügig gegenüber der maximalen Vorspannung entspannt ist. Dadurch wird ein stabiler Zustand erreicht. Der selbstgehemmte Zustand ist hier dadurch erkennbar, dass die Verbindungslinie 119 zwischen der Achse 112 und der zweiten Schwenkachse 114 knapp unterhalb des Zentrums des Lochs 111 bzw. der virtuellen Drehachse der zweiten Dreheinheit 130 des Hilfshebels 104 verläuft. Dadurch muss beim Überführen der elektrischen Anschlussklemme in den Öffnungszustand 144 zunächst die Klemmfeder 101 weiter vorgespannt werden, um den Totpunkt zu überwinden.

Die zweite Schwenkachse 114 ist in der Darstellung gemäß Figur 10 gestrichelt dargestellt, da sie sich hinter der zweiten Dreheinheit 130 des Hilfshebels 104 befindet und somit in dieser Darstellung eigentlich nicht sichtbar ist.

Vorzugsweise weist die Klemmfeder 101 in allen Ausgestaltungen wenigstens im Wesentlichen eine 1,5-fache S-Form auf, so wie sie in Fig. 11 und 12 dargestellt ist.

Vorzugsweise weist die Klemmfeder 101 in dem Bereich der 1,5-fachen S-Form einen Krümmungsabschnitt 147 mit einem Außenradius R2 und zwei Krümmungsabschnitte 148, 149 mit vorzugsweise identischen oder ähnlichen Innenradien R1 auf, wobei die Krümmungsabschnitte 148, 149 mit den Innenradien R1 zu der Seite hin geöffnet sind, an der der erste Schenkel 136 und der zweite Schenkel 137 ihr freies Ende aufweisen. Der Krümmungsabschnitt 147 mit dem Außenradius R2 ist insbesondere zu der entgegengesetzten Seite hin geöffnet.

Dabei befinden sich die Abschnitte mit den Krümmungen 148, 149 mit den Innenradien R1 räumlich zwischen dem ersten Schenkel 136 und dem zweiten Schenkel 137.

Besonders vorteilhaft ist es, wenn der Außenradius R2 des Krümmungsabschnitts 147 größer ist als die Innenradien R1 der Krümmungsabschnitte 148, 149.

Insgesamt wird eine sehr vorteilhafte elektrische Anschlussklemme 100 zur Verfügung gestellt, die reihenfähig ist und aus einfachen Bauteilen hergestellt werden kann.

Die als Kipp-Hebelklemme ausgeführte elektrische Anschlussklemme 100 weist eine dynamische Hebelübersetzung auf, bei der zu Beginn des Schließvorgangs die Klemmkante 122 einen weiten Weg zurücklegt und bei der beim weiteren Schließen mit geringer Kraft ein relativ weiter Weg mit dem Werkzeug zurückgelegt wird, was in ein hohe Klemmkraft umgesetzt wird.

Sowohl die Klemmfeder 101 als auch der Klemmhebel 102 und der Hilfshebel 104 sowie der Halterung 108 können aus Stanzbiegeteilen gefertigt werden. Das ermöglicht eine einfache und kostengünstige Fertigung, auch für die Massenproduktion. Der maximale Öffnungswinkel 146 kann sehr groß bemessen werden, sodass auch massivste Leiter in den nach oben offenen Einschwenkbereich 115 eingeschwenkt werden können.

Setzungserscheinungen bei der Feder oder anderen Komponenten werden zuverlässig vermieden und durch eine geeignete Auswahl der Wandstärken der Klemmfeder 101 und der weiteren Abmessungen können grundsätzlich beliebig hohe Klemmkräfte aufgebracht werden.

Zur Lagerung des Hilfshebels 104 mit der zweiten Dreheinheit 130 an der Halterung 108 kann die zweite Dreheinheit 130 eine rund ausgebildete Außenkontur 107 aufweisen, die in eine entsprechend rund ausgebildete Aussparung 106 der Halterung 108 eingreift. Das ist möglich, da hier keine Zugkräfte auftreten, sodass an dem Loch 111 ein einfacher Kunststoffzapfen 151 des Gehäuses 150 ausreicht.

**Bezugszeichenliste**

| | |
|---|---|
| Anschlussklemme | 100 |
| Klemmfeder | 101 |
| Klemmhebel | 102 |
| Betätigungseinheit | 103 |
| Hilfshebel | 104 |
| Querverbinder | 105 |
| Aussparung | 106 |
| Außenform | 107 |
| Halterung | 108 |
| Werkzeugöffnung | 109 |
| Strombalken | 110 |
| Loch | 111 |
| Achse | 112 |
| Erste Schwenkachse | 113 |
| Zweite Schwenkachse | 114 |
| Einschwenkbereich | 115 |
| Nut | 116 |
| Durchsteckschutz | 117 |
| Gegenlager, Kunststoffeinsatz | 118 |
| Verbindungslinie | 119 |
| Werkzeug, Schraubendreher | 120 |
| Seite, Wandung | 121 |
| Klemmkante | 122 |
| Seite, Wandung | 123 |
| Kabel | 125 |
| Leiter | 126 |
| Erste Achsaufnahme | 127 |
| Zweite Achsaufnahme | 128 |
| Erste Dreheinheit | 129 |
| Zweite Dreheinheit | 130 |
| Nut | 131 |
| Aufnahmeöffnung | 132 |
| Erster Schenkel | 136 |
| Zweiter Schenkel | 137 |
| Öffnungszustand | 144 |
| Klemmzustand | 145 |
| Öffnungswinkel | 146 |
| Krümmung | 147 |
| Krümmung | 148 |
| Krümmung | 149 |
| Gehäuse | 150 |
| Zapfen, Führungsachse | 151 |
| Reihenklemme | 200 |
| Radius | R1 |
| Radius | R2 |

## Patentansprüche

1. Anschlussklemme (100) zum elektrisch kontaktierenden Anschluss wenigstens eines Leiters (126) an einen an einer Halterung (108) aufgenommenen Strombalken (110) mit wenigstens einer Klemmfeder (101) zum Aufbringen einer Klemmkraft und mit einem schwenkbaren Klemmhebel (102) zum Klemmen des Leiters (126),
**dadurch gekennzeichnet,**
**dass** die Klemmfeder (101) einen ersten Schenkel (136) und wenigstens einen zweiten Schenkel (137) aufweist und mit dem ersten Schenkel (136) gelenkig an den Klemmhebel (102) und mit dem zweiten Schenkel (137) gelenkig an einen Hilfshebel (104) gekoppelt ist,
und **dass** der Klemmhebel (102) und der Hilfshebel (104) verschwenkbar an der Halterung (108) angeordnet sind.

2. Anschlussklemme (100) nach dem vorhergehenden Anspruch, wobei ein Öffnungswinkel (146) zwischen dem Strombalken und der Klemmkante im Öffnungszustand größer 45° und insbesondere größer 60° und vorzugsweise größer 75° beträgt.

3. Anschlussklemme (100) nach einem der vorhergehenden Ansprüche, wobei an dem Klemmhebel (101) eine erste Schwenkachse (113) und wenigstens eine davon beabstandete zweite Schwenkachse (114) angeordnet ist, und wobei die Klemmfeder (101) über eine erste Achsaufnahme (127) und wenigstens eine davon beabstandete zweite Achsaufnahme (128) verfügt, und wobei der Hilfshebel (104) über eine erste Dreheinheit (129) und wenigstens eine davon beabstandete zweite Dreheinheit (130) verfügt.

4. Anschlussklemme (100) nach dem vorhergehenden Anspruch, wobei der Klemmhebel (101) über die erste Schwenkachse (113) verschwenkbar an der Halterung (108) befestigt ist.

5. Anschlussklemme (100) nach einem der beiden vorhergehenden Ansprüche, wobei die erste Achsaufnahme (127) der Klemmfeder (101) an dem ersten Schenkel (136) der Klemmfeder (101) vorgesehen ist und wobei die zweite Achsaufnahme (128) der Klemmfeder (101) an dem zweiten Schenkel (137) der Klemmfeder (101) vorgesehen ist.

6. Anschlussklemme (100) nach einem der drei vorhergehenden Ansprüche, wobei die erste Dreheinheit (129) des Hilfshebels (104) eine Achse (112) aufweist, die schwenkbar mit der zweiten Achsaufnahme (127) des zweiten Schenkels (137) der Klemmfeder (101) verbunden ist und wobei die zweite Dreheinheit (130) des Hilfshebels (104) verschwenkbar an der Halterung (108) angeordnet ist.

7. Anschlussklemme (100) nach einem der vier vorhergehenden Ansprüche, wobei die zweite Dreheinheit (130) des Hilfshebels (104) eine abgerundete Außenkontur (107) aufweist, die an einer angepassten abgerundeten Ausnehmung (106) der Halterung (108) schwenkbar aufgenommen ist.

8. Anschlussklemme (100) nach einem der vorhergehenden Ansprüche, wobei die zweite Dreheinheit (130) des Hilfshebels (104) eine Öffnung (111) umfasst, in die eine Führungsachse (151) eingeführt ist.

9. Anschlussklemme (100) nach einem der vorhergehenden Ansprüche, wobei die Klemmfeder (101) Teil einer Betätigungseinheit (103) ist und wobei die Betätigungseinheit (103) insbesondere eine Werkzeugöffnung (109) aufweist und/oder eine Werkzeugaufnahme (118) an einem Einsatzteil umfasst.

10. Anschlussklemme (100) nach dem vorhergehenden Anspruch, wobei ein Innendurchmesser (109a) der Werkzeugöffnung (109) größer ist als ein Innendurchmesser (132a) der Werkzeugaufnahme (118).

11. Anschlussklemme (100) nach einem der vorhergehenden Ansprüche, wobei die Betätigungseinheit (103) über den Hilfshebel (104) auf den Klemmhebel (102) einwirkt.

12. Anschlussklemme (100) nach einem der vorhergehenden Ansprüche, wobei die Klemmfeder (101) im Klemmzustand (145) als Zugfeder wirkt und/oder im Öffnungszustand (144) im Wesentlichen entspannt ist.

13. Anschlussklemme (100) nach einem der vorhergehenden Ansprüche, wobei die Klemmfeder (101) eine 1,5-fache S-Form aufweist.

14. Anschlussklemme (100) nach dem vorhergehenden Anspruch, wobei die Klemmfeder (101) in dem Bereich der 1,5-fache S-Form einen Krümmungsabschnitt (147) mit einem Außenradius (R2) und zwei Krümmungsabschnitte (148, 149) mit Innenradien (R1) aufweist, wobei die Krümmungsabschnitte (148, 149) mit den Innenradien (R1) zu dem ersten Schenkel und dem zweiten Schenkel hin geöffnet sind und wobei der Krümmungsabschnitt (147) mit dem Außenradius (R2) zu der anderen Seite hin geöffnet ist.

15. Anschlussklemme (100) nach dem vorhergehenden Anspruch, wobei der Außenradius (R2) größer ist als wenigstens ein Innenradius (R1).

## Claims

1. A connection terminal (100) for the electrically contacting connection of at least one conductor (126) to a current bar (110) accommodated on a holder (108), having at least one clamping spring (101) for applying a clamping force and having a pivotable clamping lever (102) for clamping the conductor (126),
**Characterized**
**in that** the clamping spring (101) has a first leg (136) and at least one second leg (137) and is coupled by way of the first leg (136) in an articulated manner to the clamping lever (102) and by way of the second leg (137) in an articulated manner to an auxiliary lever (104), and in that the clamping lever (102) and the auxiliary lever (104) are pivotably arranged on the holder (108).

2. The connection terminal (100) according to the preceding claim, wherein an opening angle (146) between the current bar and the clamping edge in the open state is greater than 45° and in particular greater than 60° and preferably greater than 75°.

3. The connection terminal (100) according to one of the preceding claims, wherein a first pivot pin (113) and at least one second pivot pin (114) spaced therefrom is arranged on the clamping lever (101), and wherein the clamping spring (101) has a first pin mount (127) and at least one second pin mount (128) spaced therefrom, and wherein the auxiliary lever (104) has a first rotary unit (129) and at least one second rotary unit (130) spaced therefrom.

4. The connection terminal (100) according to the preceding claim, wherein the clamping lever (101) is fastened in a pivotable manner on the holder (108) by means of the first pivot pin (113).

5. The connection terminal (100) according to one of the two preceding claims, wherein the first pin mount (127) of the clamping spring (101) is provided on the first leg (136) of the clamping spring (101) and wherein the second pin mount (128) of the clamping spring (101) is provided on the second leg (137) of the clamping spring (101).

6. The connection terminal (100) according to one of the three preceding claims, wherein the first rotary unit (129) of the auxiliary lever (104) has a pin (112), which is pivotably connected to the second pin mount (127) of the second leg (137) of the clamping spring (101) and wherein the second rotary unit (130) of the auxiliary lever (104) is pivotably arranged on the holder (108).

7. The connection terminal (100) according to one of the four preceding claims, wherein the second rotary unit (130) of the auxiliary lever (104) has a rounded outer contour (107), which is pivotably accommodated on an adapted rounded recess (106) of the holder (108).

8. The connection terminal (100) according to one of the preceding claims, wherein the second rotary unit (130) of the auxiliary lever (104) comprises an opening (111), into which a guide pin (151) is introduced.

9. The connection terminal (100) according to one of the preceding claims, wherein the clamping spring (101) is part of an actuating unit (103) and wherein the actuating unit (103) in particular has a tool opening (109) and/or comprises a tool receptacle (118) on an insert part.

10. The connection terminal (100) according to the preceding claim, wherein an internal diameter (109a) of the tool opening (109) is larger than an internal diameter (132a) of the tool receptacle (118).

11. The connection terminal (100) according to one of the preceding claims, wherein the actuating unit (103) acts on the clamping lever (102) via the auxiliary lever (104).

12. The connection terminal (100) according to one of the preceding claims, wherein the clamping spring (101) acts as a tension spring in the clamping state (145) and/or is substantially relaxed in the open state (144).

13. The connection terminal (100) according to one of the preceding claims, wherein the clamping spring (101) has a 1.5-times S shape.

14. The connection terminal (100) according to the preceding claim, wherein the clamping spring (101) has a curved section (147) in the region of the 1.5-times S shape with an external radius (R2) and two curved sections (148, 149) with internal radii (R1), wherein the curved sections (148, 149) with the internal radii (R1) are open towards the first leg and the second leg, and wherein the curved section (147) with the external radius (R2) is open towards the other side.

15. The connection terminal (100) according to the preceding claim, wherein the external radius (R2) is larger than at least one internal radius (R1).

## Revendications

1. Borne de connexion (100) pour la connexion par mise en contact électrique d'au moins un conducteur (126) au niveau d'une barre conductrice (110) reçue sur un support (108), comportant au moins un ressort de serrage (101) pour l'application d'une force de serrage et un levier de serrage pivotable (102) pour serrer le conducteur (126),
**caractérisée en ce que**
le ressort de serrage (sans) présente une première branche (136) et au moins une seconde branche (137) et est couplé de manière articulée par le levier de serrage (102) et par la seconde branche (137) à un levier auxiliaire (104) et que le levier de serrage (102) et le levier auxiliaire (104) sont disposés de manière à pouvoir pivoter sur le support (108).

2. Borne de connexion (100) selon la revendication précédente, dans laquelle un angle d'ouverture (146) entre la barre conductrice et le bord de serrage en position d'ouverture est supérieur à 45° et en particulier supérieur à 60° et de préférence supérieur à 75°.

3. Borne de connexion (100) selon une des revendications précédentes, dans laquelle, au niveau du levier de serrage (101), un premier axe de pivotement (113) et au moins un second axe de pivotement (114) espacé de celui-ci sont disposés et dans laquelle le ressort de serrage (101) possède un premier support d'axe (127) et au moins un second support d'axe (128) espacé de celui-ci et dans lequel le levier auxiliaire (104) possède une première unité de rotation (129) et au moins une seconde unité de rotation (130) espacée de celle-ci.

4. Borne de connexion (100) selon la revendication précédente, dans laquelle le levier de serrage (101) est fixé de manière à pouvoir pivoter par le premier axe de pivotement (113) au support (108).

5. Borne de connexion (100) selon une des deux revendications précédentes, dans laquelle le premier support d'axe (127) du ressort de serrage (101) est prévu au niveau de la première branche (136) du ressort de serrage (101) et le second support d'axe (128) du ressort de serrage (101) est prévu au niveau de la seconde branche (137) du ressort de serrage (101).

6. Borne de connexion (100) selon une des trois revendications précédentes, dans laquelle la première unité de rotation (129) du levier auxiliaire (104) présente un axe (112) qui est relié de manière à pouvoir pivoter au second support d'axe (127) de la seconde branche (137) du ressort de serrage (101) et la seconde unité de rotation (130) du levier auxiliaire (104) est disposée de manière à pouvoir pivoter au niveau du support (108).

7. Borne de connexion (100) selon une des quatre revendications précédentes, dans laquelle la seconde unité de rotation (130) du levier auxiliaire (104) présente un contour extérieur arrondi (107) qui est reçu au niveau d'un évidement arrondi adapté (106) du support (108).

8. Borne de connexion (100) selon une des revendications précédentes, dans laquelle la seconde unité de rotation (130) du levier auxiliaire (104) présente une ouverture (111) dans laquelle un axe de guidage (151) est introduit.

9. Borne de connexion (100) selon une des revendications précédentes, dans laquelle le ressort de serrage (100) fait partie d'une unité d'actionnement (101) et l'unité d'actionnement (103) présente en particulier une ouverture pour outil (109) et/ou un support d'outil (118) au niveau d'une pièce.

10. Borne de connexion (100) selon la revendication précédente, dans laquelle un diamètre intérieur (109a) de l'ouverture pour outil (109) est supérieur à un diamètre intérieur (132a) du support d'outil (118).

11. Borne de connexion (100) selon une des revendications précédentes, dans laquelle l'unité d'actionnement (103) agit par l'intermédiaire du levier auxiliaire (104) sur le levier de serrage (102).

12. Borne de connexion (100) selon une des revendications précédentes, dans laquelle le ressort de serrage (101), en position de serrage (145), fait office de ressort de traction et/ou est sensiblement détendu en position d'ouverture (144).

13. Borne de connexion (100) selon une des revendications précédentes, dans laquelle le ressort de serrage (101) présente 1,5 fois une forme de S.

14. Borne de connexion (100) selon la revendication précédente, dans laquelle le ressort de serrage (101) présente, dans la zone présentant 1,5 fois une forme de S, une section courbée (147) dotée d'un diamètre extérieur (R2) et deux sections courbées (148, 149) dotées de rayons intérieurs (R1), les sections courbées (148, 149) dotées des rayons intérieurs (R1) s'ouvrant vers la première branche et la seconde branche et la section courbée (147) dotée du rayon extérieur (R2) S'ouvrant sur l'autre côté.

15. Borne de connexion (100) selon la revendication précédente, dans laquelle le rayon extérieur (R2) est supérieur à au moins un rayon intérieur (R1).
